# EUROPÄISCHE PATENTSCHRIFT

(11) **EP 0 890 200 B1**
(45) Veröffentlichungstag und Bekanntmachung des Hinweises auf die Patenterteilung: **11.06.2003**
(21) Anmeldenummer: 97951135.9
(22) Anmeldetag: 04.11.1997
(51) Int. Cl.: H01R 13/52, H01R 13/50, H01R 13/64

(54) **STECKVERBINDER FÜR ELEKTRISCHE ODER ELEKTRONISCHE LEITUNGEN**
PIN-AND-SOCKET CONNECTOR FOR ELECTRICAL OR ELECTRONIC LINES
CONNECTEUR A FICHES POUR LIGNES ELECTRIQUES OU ELECTRONIQUES

(30) Priorität: 04.11.1996 DE 19645441
(43) Veröffentlichungstag der Anmeldung: 13.01.1999
(73) Patentinhaber: Thomas & Betts GmbH, 63329 Egelsbach (DE)
(72) Erfinder: LOTZ, Reinhard, D-64390 Erzhausen (DE)
(74) Vertreter: Howick, Nicholas Keith
(86) Internationale Anmeldenummer: EP9706093
(87) Internationale Veröffentlichungsnummer: WO98020582

(56) Entgegenhaltungen:
- DE-A- 2 904 347
- FR-A- 2 144 977
- FR-A- 2 238 261
- US-A- 5 098 310

## Beschreibung

Die Erfindung geht aus von einem Steckverbinder gemäß dem Oberbegriff des Patentanspruches 1.

Bei den bekannten Steckverbindern dieser Art besteht der Stecker aus einem inneren, die elektrisch leitenden Elemente enthaltenden Teil, das in seiner Gesamtheit von einer die Schürze enthaltenden Umhüllung aus Weichplastik umfangen ist, während die isolierenden Teile der Steckkontur in ihrer Gesamtheit aus Hartplastik hergestellt werden. Zur Sicherung der Verbindung nach dem Zusammenfügen der Teile sind der Steckschaft der Steckkontur mit einer oder mehreren Vertiefungen und die Schürze an den hierzu korrespondierenden Stellen ihrer Innenfläche mit Noppen versehen, die beim Zusammenfügen ineinander einrasten und dem Lösen der Verbindung einen mehr oder weniger großen Widerstand entgegensetzen. Zur Gewährleistung der gewünschten Polung sind in der Regel der Steckschaft und die Schürze in einer Fehlpolungen ausschließenden Weise profiliert ausgebildet.

Als ein Nachteil der bekannten Steckverbinder wird der mit konstruktive und produktionstechnische Aufwand angesehen, der durch die konstruktiv notwendige Mehrteiligkeit des Steckers sowie den Einsatz mehrerer verschiedener Materialien verursacht wird, die die Herstellung des Steckers in mehreren Arbeitsgängen erforderlich macht. Der wesentliche Nachteil der bekannten Steckverbinder besteht jedoch darin, daß der Zutritt von Feuchtigkeit in das Steckerinnere nicht mit ausreichender Sicherheit gewährleistet werden kann.

FR-A-2144977 offenbart einen Steckverbinder allgemein gemäß dem Oberbegriff von Anspruch 1, mit einer Dichtlippe am freien Ende des Steckschafts. Die Dichtlippe ist zwar zum leichteren Einführen des Steckschafts in die Schürze abgeschrägt, aber die vorliegende Erfindung zielt darauf ab, unter Bereitstellung eines feuchtigkeitsdichten Sitzes das Differential zwischen leichter Einführung und guter Halterung zu verbessern.

Diese Aufgabe wird mit einem Steckverbinder mit den im Patentanspruch 1 wiedergegebenen Merkmalen gelöst.

Halterung und Dichtung werden durch das Merkmal von Anspruch 4 vorzugsweise weiter verbessert. In dieser bevorzugten Anordnung befinden sich auf dem Steckschaft zwei Sitz-/Halterungsabschnitte, die soweit wie möglich von einander beabstandet sind.

Weitere Einzelheiten der in den Patentansprüchen gekennzeichneten Erfindung werden nachstehend anhand der beigefügten Zeichnung erläutert. Es zeigen
- Fig. 1: eine perspektivische Darstellung eines Steckverbinders in unverbundener Stellung
- Fig. 2: eine teilaufgebrochene Darstellung der Steckkontur des in Fig. 1 wiedergegebenen Steckverbinders
- Fig. 3: eine teilaufgebrochene Darstellung des Steckers des in Fig. 1 wiedergegebenen Steckverbinders
- Fig. 4: einen Längsschnitt durch den verbundenen Steckverbinder
- Fig. 5: eine vergrößerte Teildarstellung des Steckers im Bereich der Dichtlippe

Der in der Zeichnung wiedergegebene Steckverbinder dient der Verbindung der elektrischen oder elektronischen Leitungen 1, 2 und besteht aus einer elektrisch leitende Steckbuchsen 3 enthaltenden Steckkontur aus einem Griffschaft 4 und einem Steckschaft 5 mit gegenüber dem Griffschaft 4 geringerem Querschnitt sowie einem Stecker mit den Steckbuchsen 3 der Steckkontur entsprechenden Steckerstiften 7, einem Griffschaft 8 sowie einer die Steckerstifte 7 umgebenden rohrförmigen Schürze 9. Die Innenkontur der Schürze entspricht der Außenkontur des Steckschafts 5 der Steckkontur.

Der Steckschaft 5 der Steckkontur ist - siehe auch Fig. 5 - an seinem freien Ende mit einer rundumlaufenden Dichtung versehen, die im Falle der wiedergegebenen Ausführungsform von einer aus einem Stück mit dem Steckschaft 5 hergestellten, sich von der vorderen Fläche des Steckschaftes rückwärts erstreckenden Dichtlippe 12 gebildet ist. Er ist weiterhin in seinem hinter der Dichtlippe 12 gelegenen Bereich mit einer Kehlung 13 versehen.

Aus der Zeichnung - insbesondere Fig. 5 - ist deutlich zu erkennen, daß die nach rückwärts gerichtete Dichtlippe bei Bewegung des Steckers in Pfeilrichtung in die Schürze 9 tendenziell unter Verringerung des der Bewegung entgegenwirkenden Reibwiderstandes in die Kehlung 13 ausweicht, während sie sich bei Bewegung in der dem Pfeil entgegengerichteten Richtung tendenziell aufspreizt und unter Materialverdickung zu einer "Verkrallung" führt mit der Folge einer Erhöhung der der Bewegung entgegenwirkenden Reibkraft. Hierbei ist die Stärke der Haltekraft außer von dem Material und der Form, insbesondere Länge und Stärke der Dichtlippe 12 auch von deren Anstellung, d.h. von dem mit dem Steckschaft 5 eingeschlossenen Winkel abhängig. Aus der Zeichnung ist weiterhin deutlich erkennbar, daß die Dichtlippe aufgrund ihrer Lage sowie der nach rückwärts gerichteten Schräge gleichzeitig als Einführschräge für den Stecker dient.

Der Steckschaft 5 weist weiterhin einen den Innendurchmesser der Schürze 9 unterschreitenden Außendurchmesser auf und ist in an sich bekannter Weise im Bereich des Überganges zum Griffschaft 4 mit einer rundumlaufenden Nut 11 versehen, wobei am freien Rand der Schürze 9 der Steckkontur ein rundumlaufender Randflansch 10 angeordnet ist, der beim Zusammenfügen der beiden Teile in die rundumlaufende Nut 11 der Steckkontur einspringt. Bei dieser Ausführungsform erfolgt die Halterung, Zentrierung und Lagestabilisierung ausschließlich durch die beiden Dichtungssysteme 12/13 und 10/11, wodurch außer einer weiterhin verbesserten Dichtung eine große Gestaltungsfreiheit und aufgrund der größeren Toleranzen eine größere Standardisierung möglich wird.

## Patentansprüche

1. Steckverbinder für elektrische und elektronische Leitungen (1, 2), bestehend aus elektrisch leitenden Steckbuchsen (3), einem Griffschaft (4) und einem Steckschaft (5) mit gegenüber dem Griffschaft (4) geringerem Querschnitt enthaltenden Steckkontur sowie einem Stecker mit den Steckbuchsen (3) der Steckkontur entsprechenden Steckerstiften (7), einem Griffschaft (8) sowie einer die Steckerstifte (7) umgebenden rohrförmigen Schürze (9), deren Innenkontur der Außenkontur der Steckkontur des Steckschafts (5) entspricht, wobei der Steckschaft (5) an seinem freien Ende mit einer rundumlaufenden Dichtung versehen ist, **dadurch gekennzeichnet, daß** die Dichtung am freien Ende des Steckschaftes eine sich nach rückwärts vom freien Ende des Steckschaftes erstreckende Dichtlippe (12) umfaßt, wobei der Steckschaft in seinem hinter der Dichtlippe (12) gelegenen Bereich eine Kehlung (13) aufweist, so daß wenn der Steckschaft (5) in die Schürze (9) eingeführt wird, Material von der Dichtlippe (12) in die Kehlung (13) ausweichen kann, wobei die Anordnung derart getroffen ist, daß sich bei einer Entfernung des Steckschaftes (5) aus der Schürze (9) die Lippe (12) unter Zugkraft aufspreizt und unter entsprechender Erhöhung der Reibkraft gegen die Innenwand der Schürze (9) anlegt.

2. Steckverbinder nach Anspruch 1, **dadurch gekennzeichnet, daß** die Dichtung (12) in einem Stück mit dem Steckschaft (5) gebildet ist.

3. Steckverbinder nach Anspruch 1 oder 2, **dadurch gekennzeichnet, daß** sich die Dichtlippe (12) von der vorderen Kante des Steckschaftes (5) derart rückwärts erstreckt, daß ihre nach vorn weisende Fläche als Einführschräge für den Stecker dient.

4. Steckverbinder nach einem der Ansprüche 1 bis 3, **dadurch gekennzeichnet, daß** der Steckschaft (5) einen den Innendurchmesser der Schürze (9) unterschreitenden Außendurchmesser besitzt und in einer von der Randdichtung (12) entfernten Lage mit einer rundumlaufenden Nut (11) versehen ist, in die beim Zusammenfügen ein an einer entsprechenden Stelle der Schürze (9) des Steckers angeordneter Randflansch (10) eingreift.

5. Steckverbinder nach einem der Ansprüche 1 bis 4, **dadurch gekennzeichnet, daß** die der Isolierung der elektrisch leitenden Steckerteile dienenden Elemente (4, 5; 8, 9) der Steckkontur und des Steckers vollständig aus weichplastischem Material bestehen.

## Claims

1. Plug connector for electrical and electronic lines (1, 2), consisting of an electrically conductive socket (3), a grip shaft (4) and a plug shaft (5) with a smaller cross section as compared to the grip shaft (4), as well as a plug with plug pins (7) matching the sockets (3) of the plug contour, a grip shaft (8) and a tubular skirt (9) surrounding the plug pins (7), the inside contour of the skirt (9) matching the outer contour of the plug contour of the plug shaft (5), the plug shaft (5) being provided at its free end with a surrounding seal **characterized in that** the seal at the free end of the plug shaft comprises a sealing lip (12) extending backwards from the free end of the plug shaft, the plug shaft having a recess (13) in its region situated behind the sealing lip (12), so that, when the plug shaft (5) is inserted into the skirt (9), material from the sealing lip (12) can escape into the recess (13), the arrangement being such that removing the plug shaft (5) from the skirt (9) causes the lip (12) to spread open under tensile force and come to bear against the inner wall of the skirt (9), with a corresponding increase in the frictional force.

2. Plug connector according to Claim 1, **characterized in that** the seal (12) is formed in one piece with the plug shaft (5).

3. Plug connector according to Claim 1 or Claim 2, **characterized in that** the sealing lip (12) extends backwards from the front edge of the plug shaft (5) such that its surface pointing forwards serves as an introduction bevel for the plug.

4. Plug connector according to one of Claims 1 to 3, **characterized in that** the plug shaft (5) has an outer diameter less than the inner diameter of the skirt (9) and is provided in a position remote from the rim seal (12) with a circumferential groove (11), into which a rim flange (10) on a corresponding point of the skirt (9) of the plug engages upon joining.

5. Plug connector according to one of Claims 1 to 4, **characterized in that** the elements (4, 5; 8, 9) of the plug contour and the plug serving for the insulation of the electrically conductive plug parts consist completely of soft elastic material.

## Revendications

1. Connecteur à fiches pour des conducteurs électriques et électroniques (1, 2), constitué d'un corps profilé d'enfichage contenant des douilles enfichables (3) électriquement conductrices, un talon de préhension (4) et un embout d'enfichage (5) de section transversale réduite par rapport au talon de préhension (4), ainsi que d'une fiche mâle comportant des broches de fiche mâle (7) correspondant aux douilles enfichables (3) du corps profilé d'enfichage, un talon de préhension (8) ainsi qu'une jupe tubulaire (9) qui entoure les broches de fiche mâle (7) et dont le contour intérieur correspond au contour extérieur de l'embout d'enfichage (5) du corps profilé d'enfichage, l'embout d'enfichage (5) étant pourvu, à son extrémité libre, d'un élément d'étanchéité s'étendant tout autour de cette dernière, **caractérisé en ce que** l'élément d'étanchéité, situé à l'extrémité libre de l'embout d'enfichage, comprend une lèvre d'étanchéité (12) s'étendant vers l'arrière depuis l'extrémité libre de l'embout d'enfichage, l'embout d'enfichage présentant alors une gorge (13) dans sa région placée derrière la lèvre d'étanchéité (12), afin que lorsque l'embout d'enfichage (5) est introduit dans la jupe (9), du matériau de la lèvre d'étanchéité (12) puisse être dévié dans la gorge (13), la disposition étant alors telle, que dans le cas d'un retrait de l'embout d'enfichage (5) de la jupe (9), la lèvre (12) se déploie sous l'effet de la force de traction et s'applique contre la paroi intérieure de la jupe (9) en faisant croître en conséquence la force de frottement.

2. Connecteur à fiches selon la revendication 1, **caractérisé en ce que** l'élément d'étanchéité (12) est formé d'une pièce avec l'embout d'enfichage (5).

3. Connecteur à fiches selon la revendication 1 ou 2, **caractérisé en ce que** la lèvre d'étanchéité (12) s'étend vers l'arrière depuis l'arête avant de l'embout d'enfichage (5), de telle manière que sa surface tournée vers l'avant serve de chanfrein d'engagement pour la fiche mâle.

4. Connecteur à fiches selon l'une des revendications 1 à 3, **caractérisé en ce que** l'embout d'enfichage (5) possède un diamètre extérieur se situant en dessous du diamètre intérieur de la jupe (9) et est pourvu, en un emplacement éloigné de l'élément d'étanchéité de bord (12), d'une rainure (11) qui en fait le tour, rainure dans laquelle vient en prise, lors de l'assemblage, une collerette de bord (10) disposée en un emplacement correspondant de la jupe (9) de la fiche mâle.

5. Connecteur à fiches selon l'une des revendications 1 à 4, **caractérisé en ce que** les éléments (4, 5; 8, 9) du corps profilé d'enfichage et de la fiche mâle, qui servent à l'isolation des pièces électriquement conductrices de la fiche mâle, sont entièrement réalisés en une matière plastique molle.
